# EUROPÄISCHE PATENTANMELDUNG

(11) **EP 2 615 270 A1**
(43) Veröffentlichungstag der Anmeldung: **17.07.2013**
(21) Anmeldenummer: 12151058.0
(22) Anmeldetag: 13.01.2012
(51) Int. Cl.: F01M 13/00, F01M 11/02, F16L 11/22

(54) **Einrichtung zur Entnahme und Rückführung von Triebraumgasen aus einer Brennkraftmaschine**

(71) Anmelder: Schaller Automation Industrielle Automationstechnik GmbH & Co. KG, 66440 Blieskastel (DE)
(72) Erfinder: Dr. Gnauert, Uwe, 66440 Blieskastel (DE)
(74) Vertreter: Schmauder & Partner AG Patent- & Markenanwälte VSP

(57) **Zusammenfassung**

Um eine Einrichtung zur Entnahme und Rückführung von Triebraumgas aus einer Brennkraftmaschine zu verbessern, wird vorgeschlagen, dass der Ansaugkanal (16) und der Rückführungskanal (18) zumindest motorseitig ab dem Flansch aus einem flexiblen Elastomer bestehen soll. Der Ansaugkanal (16) und der Rückführungskanal (18) sind gegeneinander mittels einer Elastomertrennwand (26) getrennt und bilden so einen getrennten Doppelkanals. An den Enden des Doppelkanals sind Kanalöffnungen (17, 20) angeordnet.

## Beschreibung

### Technisches Gebiet

Die Erfindung betrifft eine Einrichtung zur Entnahme und Rückführung von Treibraumgas aus einer Brennkraftmaschine, gemäss dem Oberbegriff von Anspruch 1.

### Stand der Technik

Die Überwachung von Gasen und Aerosolkonzentrationen, insbesondere von Schmierölnebel in Arbeitsräumen von Arbeitsmaschinen, insbesondere von Brennkraftmaschinen, von Kraftstoff-Hochdruckeinheiten zur Versorgung der Brennkraftmaschinen oder von Leistungsgetrieben, ist zur Vermeidung von Schäden von erheblicher Bedeutung. Ein schneller Anstieg der Ölnebelkonzentration lässt nämlich auf Schäden, beispielsweise das Reissen eines Schmierfilms, schliessen. In Folge der dabei entstehenden Reibungswärme bilden sich Öldämpfe, die im Arbeitsraum zu Ölnebel kondensieren und so zu einem schnellen Anstieg der Ölnebelkonzentration führen. Wenn die daraus resultierende Gefahr schnell erkannt wird, können durch entsprechende Gegenmassnahmen wie z.B. ein Stilllegen der Maschine oder von einzelnen Maschinenkomponenten Explosionen und somit Gefahren für Personen und weitere Schäden an der Maschine vermieden werden. Es ist aber auch möglich, durch andere Sensoren bestimmte Gasanteile in einer solchen Arbeitsatmosphäre zu untersuchen.

Weiterhin können neben dem Abreissen des Schmierfilms in Lagern bei Kolbenmotoren zwischen dem Kolben und seiner Zylinderwand infolge schadhafter Kolbenringe - sogenannte Durchbläser - auftreten, die zu einer totalen Beschädigung des Kolben-/Zylinder-Aggregates führen ("Kolbenfresser"). Eine Erhöhung der Ölnebeldichte bei gleichzeitigem Temperaturanstieg in Folge der heissen Verbrennungsgase lassen auf einen solchen Durchbläser schliessen.

Erste Ansätze zur Messung der Ölnebelkonzentration sind aus der EP-A-0 071 391 bekannt. In der EP-A-0 071 391 wird vorgeschlagen, mit Hilfe eines Gebläses das Aerosol aus dem Arbeitsraum durch eine Messkammer zu saugen und dort eine Reflektionsmessung mit Hilfe einer Strahlungsquelle und eines Strahlungssensors durchzuführen. Das dort vorgeschlagene Flügelradgebläse soll für eine Vielzahl von parallel angeordneten Kammern verwendet werden.

Um das Aerosol aus dem Arbeitsraum der Brennkraftmaschine herauszubekommen, muss - wie z.B. auch aus der WO 2007/140640 A1 bekannt - eine Saugleitung in den Arbeitsraum eingeführt werden. In der WO 2007/140640 A1 wird vorgeschlagen, das abgesaugte Aerosol nach dessen Untersuchung - dort an anderer Stelle - wieder in den Arbeitsraum zurückzuführen.

In der EP 2 386 733 A1 wird für eine Absaugleitung und eine Rückführung vorgeschlagen, diese an etwa dem gleichen Ort vorzunehmen, damit der Ansaugort und der Rückführort des Gas/Aerosolgemischs nahe zusammen fallen, was sich als vorteilhaft erwiesen hat.

Bei der EP 2 386 733 A1 ist vorgesehen, dass die Leitungen mittels eines Flansches durch die Wand des Arbeitsraumes hindurchgeführt werden und ab dem Flansch zunächst einmal einen im Wesentlichen waagerechten Bereich und dann - nach einem Krümmer - in etwa senkrecht geführt werden. Dies hat sich grundsätzlich als vorteilhaft erwiesen.

Allerdings ist der Vorgang des Anflanschens der Messvorrichtung bzw. des gemeinsam geführten Saug- und Rückführungsrohres gemäss der EP 2 386 733 A1 mit gewissen Schwierigkeiten verbunden, insbesondere, wenn dieser Vorgang bei einem geschlossenen Motorblock durchgeführt werden soll.

### Darstellung der Erfindung

Aufgabe der Erfindung ist es, eine verbesserte Einrichtung zur Entnahme und Rückführung von Treibraumgas aus einer Brennkraftmaschine vorzuschlagen, bei der die oben beschriebenen Nachteile der im Stand der Technik bekannten gemeinsamen Ansaug- und Rückführungsleitung vermieden werden können, ohne auf die vorstehend beschriebenen Vorteile verzichten zu müssen. Diese Aufgabe der Erfindung wird durch eine Vorrichtung nach Anspruch 1 gelöst. Dabei haben die Massnahmen der Erfindung zunächst einmal zur Folge, dass eine einfache Aussenmontage der Einrichtung möglich ist, und zwar auch bei starken Motorwänden. Durch die schräg liegenden Kanalöffnungen - nämlich die Ansaugöffnung und die Rückführöffnung - ist ein sehr guter Spritzschutz gegeben. Die Montage ist auch bei innen im Motorraum liegenden Störkanten, wie z.B. einer Schottwand, wegen des flexiblen Elastomerkrümmers möglich. Besonders vorteilshaft ist eine räumlich getrennte Ansaug- und Rückführungsöffnung durch den Öffnungsversatz.

Die Messvorrichtung und damit auch die Einrichtung gemäss der vorliegenden Erfindung ist insbesondere für Schiffmotoren und auch für Motoren in Kraftwerken, also Grossdiesel, aber auch für kleinere Motoren vorgesehen. Die dabei möglichen Ölansammlungen durch die Motorneigungen, die bei einem Schiffsdiesel wohl nie ganz vermeiden werden können, werden durch eine Nierenstruktur, also eines mittels einer Trennwand getrennten, vorzugsweise in etwa runden oder ovalen runden Doppelkanals optimal verhindert. Damit werden auch Verschlüsse des Strömungskanals vermieden. Grundsätzlich ist die Anwendung der erfinderischen Einrichtung nicht auf die Entnahme zum Zwecke der Ölnebeldetektion beschränkt, sondern kann auch für andere Anwendungen vorgesehen werden, bei denen ein Zugriff in den Arbeitsraum erforderlich ist.

Vorteilhaft ist eine integrierte Dichtung zur Sensortragkonsole hin.

Die Fertigung der erfindungsgemässen Einrichtung ist durch die Elastomertrennwand in der Motorwandverschraubung sehr einfach und damit kostengünstig.

Die vorbenannten sowie die beanspruchten und in den nachfolgenden Ausführungsbeispielen beschriebenen, erfindungsgemäss zu verwendenden Elemente unterliegen in ihrer Grösse, Formgestaltung, Materialverwendung und ihrer technischen Konzeption keinen besonderen Ausnahmebedingungen, so dass die in dem jeweiligen Anwendungsgebiet bekannten Auswahlkriterien uneingeschränkt Anwendung finden können.

### Kurze Beschreibung der Zeichnungen

Weitere Einzelheiten, Vorteile und Merkmale des Gegenstandes der vorliegenden Erfindung ergeben sich aus der nachfolgenden Beschreibung der dazu gehörenden Zeichnungen, in denen - beispielhaft - erfindungsgemässe Messvorrichtungen erläutert werden. In den Zeichnungen zeigt:
- Figur 1: eine 3-D Darstellung eines Ausführungsbeispiels der erfindungsgemässen Einrichtung, in seitlicher Ansicht;
- Figur 2: eine 3-D Darstellung gemäss Figur 1, in frontaler Ansicht; und
- Figur 3: eine 3-D Darstellung gemäss Figur 1, bei der der Rückführungskanal längs aufgeschnitten dargestellt ist und die Darstellung ebenfalls die angeflanschte Sensortragkonsole enthält.

### Wege zur Ausführung der Erfindung

In dem in Figur 1 dargestellten einschraubbaren Eingriff, nämlich einer Absaug- und Rückführungseinrichtung 2 gemäss einem bevorzugten Ausführungsbeispiel der vorliegenden Erfindung führt ein Ansaugkanal und ein Rückführungskanal durch den mittels einer Motorwandverschraubung 8 einschraubbaren und mit einer Kontermutter 14 arretierbaren Flansch 5 hindurch. Der Absaugkanal 16 ist dafür vorgesehen, dass damit mittels einer Saugeinrichtung (im vorliegenden Ausführungsbeispiel einer Venturieinrichtung 10) Motorraumatmosphäre aus dem Gehäuse- oder Motorraum abgesaugt werden kann, während der Rückführungskanal 18 dafür vorgesehen ist, dass damit diese Motorraumatmosphäre in den Motorraum zurückgeführt wird. Insofern enden diese Kanäle aus der Sicht des vorliegenden Eingriffs an einer Sensortragkonsole 12.

Der Ansaugkanal 16 und der Rückführungskanal 18 sind motorseitig ab dem Flansch5 als ein aus einem flexiblen Elastomer bestehenden, gegeneinander mittels einer Elastomertrennwand 26 getrennten runden - also wenn man beide Känale zusammen betrachtet in etwa nierenförmigen Doppelkanals 24 ausgebildet. An den Enden sind schräg ausgebildete, gegeneinander um einige cm versetzt angeordnete Kanalöffnungen 17, 20 ausgebildet.

Zwischen dem Doppelkanal und der Rückführungskanal im Bereich des Flansches und den Kanalöffnungen 17, 20 ist ein Elastomerkrümmer 22 mit einem Krümmungswinkel ca. 125° angeordnet. Die Motorwandverschraubung 8 und die Kontermutter 14 weisen Dichtungen 6 auf, die den Eingriff gegenüber der Sensortragkonsole und gegenüber der Motorraumwand abdichten. Die integrierte Dichtung 28 dichtet den Flansch 5 gegenüber der Sensortragkonsole 12 ab.

Durch die vorstehend beschriebene Anordnung ist es einfach möglich, den Eingriff in die Motorraum- oder Gehäusewand einzuschrauben. Durch die Ausbildung eines Elastomerkümmers 22 muss dabei auf im Motorraum liegende Störkanten, wie z.B. eine Schottwand etc. keine Rücksicht genommen werden, da der Krümmer 4 flexibel an diesen vorbeigeführt - geschraubt - werden kann. Bei sehr starken Motorraumwänden kann der Elastomerkümmer 4 allenfalls zum Einführen auch gefaltet werden und wird sich dann später selbst wieder entfalten. insofern ist eine einfache Aussenmontage des Eingriffs möglich, und zwar auch bei starken Motorwänden.

### Bezugszeichenliste

- 2: Absaug- und Rückführungseinrichtung
- 4: Ansaugkrümmer
- 5: Flansch
- 6: Dichtung
- 8: Motorwandverschraubung
- 12: Sensortragkonsole
- 14: Kontermutter
- 16: Ansaugkanal
- 17: Ansaugöffnung
- 18: Rückführungskanal
- 20: Rückführöffnung
- 22: Elastomerkrümmer
- 24: Nierenstruktur
- 26: Elastomertrennwand
- 28: Integrierte Dichtung

## Patentansprüche

1. Einrichtung zur Entnahme und Rückführung von Triebraumgas aus Arbeitsräumen von Brennkraftmaschinen oder Gehäusen von Leistungsgetrieben, mit einem Flansch (5) zur Montage durch die Gehäusewand, einem Ansaugkanal (16) und einem Rückführungskanal (18), wobei der Ansaugkanal (16) und einem Rückführungskanal (18) mittels des Flansches (5) durch die Motorwand geführt werden und an eine Messvorrichtung zur Detektion von Gasen und Aerosolkonzentrationen, insbesondere von Schmierölnebel anschliessbar sind,
**dadurch gekennzeichnet, dass**
der Ansaugkanal (16) und der Rückführungskanal (18) zumindest motorseitig ab dem Flansch (5) als ein aus einem flexiblen Elastomer bestehenden, gegeneinander mittels einer Trennwand (26) getrennten Doppelkanals, vorzugsweise eines runden Doppelkanals ausgebildet sind, an deren Ende Kanalöffnungen (17, 20) angeordnet sind.

2. Einrichtung zur Entnahme und Rückführung von Triebraumgas nach Anspruch 1, **dadurch gekennzeichnet, dass** die Kanalöffnungen (17, 20) schräg ausgebildet sind.

3. Einrichtung zur Entnahme und Rückführung von Triebraumgas nach Anspruch 1 oder 2, **dadurch gekennzeichnet, dass** die Kanalöffnungen (17, 20) versetzt angeordnet sind.

4. Einrichtung zur Entnahme und Rückführung von Triebraumgas nach einem der Ansprüche 1 bis 3, **dadurch gekennzeichnet, dass** zwischen dem Ansaugkanal (16) und der Rückführungskanal (18) im Bereich des Flansches (5) und den Kanalöffnungen (17, 20) ein Elastomerkrümmer (22) mit einem Krümmungswinkel von ca. 70° bis 150°, vorzugsweise von ca. 125° vorgesehen ist.

5. Einrichtung zur Entnahme und Rückführung von Triebraumgas nach einem der Ansprüche 1 bis 4, **dadurch gekennzeichnet, dass** der Flansch (5) eine Motorwandverschraubung (8) mit Dichtungen (6) aufweist, die die Einrichtung gegenüber der Messvorrichtung und gegenüber der Motorraumwand abdichten.

6. Einrichtung zur Entnahme und Rückführung von Triebraumgas nach einem der Ansprüche 1 bis 4, **gekennzeichnet durch** eine Kontermutter (14), die auf der Motorwandverschraubung (8) des Flansches (5) dichtend aufschraubbar ist.
